# EUROPÄISCHE PATENTSCHRIFT

(11) **EP 2 499 076 B1**
(45) Veröffentlichungstag und Bekanntmachung des Hinweises auf die Patenterteilung: **01.04.2015**
(21) Anmeldenummer: 10754697.0
(22) Anmeldetag: 16.09.2010
(51) Int. Cl.: B65H 23/182, B65H 23/185

(54) **VERFAHREN ZUM BETREIBEN EINER WICKLEREINRICHTUNG**
METHOD FOR OPERATING A WINDING DEVICE
PROCÉDÉ POUR FAIRE FONCTIONNER UNE ENROULEUSE

(30) Priorität: 09.11.2009 DE 102009052462
(43) Veröffentlichungstag der Anmeldung: 19.09.2012
(73) Patentinhaber: Robert Bosch GmbH, 70469 Stuttgart (DE)
(72) Erfinder: SCHULTZE, Stephan, 97816 Lohr am Main (DE); DOERES, Hans-Jürgen, 97833 Frammersbach (DE)
(74) Vertreter: Thürer, Andreas
(86) Internationale Anmeldenummer: PCT/EP2010/005678
(87) Internationale Veröffentlichungsnummer: WO 2011/054415

(56) Entgegenhaltungen:
- EP-A1- 1 693 323
- FR-A1- 2 575 450
- US-A- 4 997 120

## Beschreibung

Die vorliegende Erfindung betrifft ein Verfahren zum Betreiben einer Wicklereinrichtung einer Bearbeitungsmaschine zum Bearbeiten einer Warenbahn sowie eine zugehörige Recheneinheit.

Obwohl nachfolgend hauptsächlich auf Druckmaschinen Bezug genommen wird, ist die Erfindung nicht darauf beschränkt, sondern vielmehr auf alle Arten von Bearbeitungsmaschinen gerichtet, bei denen eine Warenbahn bzw. Materialbahn bearbeitet wird. Die Erfindung ist aber insbesondere bei Druckmaschinen wie z.B. Zeitungsdruckmaschinen, Akzidenzdruckrnaschinen, Tiefdruckmaschinen, Inline-Flexodruckmaschinen, Verpackungsdruckmaschinen oder Wertpapierdruckmaschinen sowie bei Verarbeitungsmaschinen wie z.B. Beutelmaschinen, Briefumschlagsmaschinen oder Verpackungsmaschinen einsetzbar. Die Warenbahn kann aus Papier, Stoff, Pappe, Kunststoff, Metall, Gummi, in Folienform usw. ausgebildet sein.

### Stand der Technik

Bei warenbahnverarbeitenden Maschinen werden Wicklereinrichtungen wahlweise als Auf- oder Abwickler eingesetzt. Eine Wicklereinrichtung umfasst üblicherweise mindestens eine angetriebene Achse, z.B. eine Wickelachse eines Zentrumswicklers, eine Antriebsachse eines Umfangswicklers, eine Zugwalze o.ä., eine zugehörige Stell-oder Reglerfunktion, z.B. in einer Bewegungssteuerung (Motion Control) oder speicherprogrammierbaren Steuerung (SPS) und gegebenenfalls Messglieder zur Bestimmung der Bahnspannung. Die Wickler werden üblicherweise so betrieben, dass eine Bahnspannung in die Warenbahn eingeprägt wird, wobei sowohl Regelungen als auch lediglich Einstellungen der Bahnspannung eingesetzt werden. Im Stand der Technik sind dabei unterschiedliche Methoden zur Bahnspannungsregelung oder - einstellung bei Wicklern bahnverarbeitender Maschinen bekannt.

Beispielsweise wird eine Tänzerregelung bzw. Tänzerlagerregelung eingesetzt, bei der die Bahnspannung typischerweise durch eine Gewichtskraft oder einen Druck auf den Tänzer in die Warenbahn eingeprägt wird. Die Aufgabe der Tänzerlageregelung ist, den Tänzer innerhalb vorgegebener Grenzen zu halten, wobei der Sollwert der Tänzerlage üblicherweise auf eine Mittelposition gesetzt wird. Eine Tänzerlageregelung wird üblicherweise eingesetzt, um plötzliche Störgrößen, Unrundheiten im Wickel oder ungleichförmigen Bahntransport auszugleichen. Eine Methode bzw. Struktur mit Tänzerlageregler wird meist dann eingesetzt, wenn die Warenbahn nicht kontinuierlich läuft oder plötzliche Störungen kompensiert werden müssen. Insbesondere bei einem fliegenden Rollenwechsel ist ein Tänzer üblicherweise unerlässlich.

Daneben ist bekannt, die Bahnspannung durch eine Zugkraftregelung der angetriebenen Wicklerachse einzustellen oder zu regeln. Der Regler gibt dabei typischerweise entweder das Antriebsmoment oder die Drehzahl der Achse vor. Eine Regelung des Antriebsmoments wird zweckmäßigerweise bei steifem Material mit hohem Elastizitätsmodul, wie z.B. Papier, Metall, eingesetzt, wohingegen eine Regelung der Drehzahl zweckmäßigerweise bei elastischem Material, wie z.B. Folie oder Stoff, eingesetzt wird. Die Zugkraftregelung bietet im Vergleich zur Tänzerlageregelung den Vorteil der einfacheren Implementierbarkeit und des geringeren Bauteileaufwands. Schließlich ist auch eine rückkopplungslose Einstellung der Bahnspannung, beispielsweise durch Drehzahleinstellung oder Antriebsmomenteinstellung, bekannt. Die Stellung bzw. Steuerung besitzt den Vorteil der Einfachheit, da keinerlei Mechanik, wie z.B. Tänzer oder Kraftmessdose, und Messglieder, wie z.B. Tänzerhöhenmessung oder Kraftmessung, benötigt werden. Sie ist jedoch relativ ungenau, da Störungen nicht erfasst und von einem Regler ausgeglichen werden können.

Die Struktur bzw. Methode mit Zugkraftregelung/-einstellung wird üblicherweise anstelle eines Tänzerlagereglers eingesetzt, wenn ein konstant laufender Bahntransport ohne große Störungen zu erwarten ist.

Die bekannten Methoden sind verhältnismäßig unflexibel und können kaum an veränderte Bedingungen, beispielsweise neues Material, angepasst werden. Auch ist bei Produktionen, bei denen ein fliegender Rollenwechsel vorgesehen ist, immer eine aufwändige Tänzerlageregelung notwendig.

### Offenbarung der Erfindung

Erfindungsgemäß wird ein Verfahren zum Betreiben einer Wicklereinrichtung einer Bearbeitungsmaschine zum Bearbeiten einer Warenbahn mit den Merkmalen des Patentanspruchs 1 vorgeschlagen. Vorteilhafte Ausgestaltungen sind Gegenstand der Unteransprüche sowie der nachfolgenden Beschreibung.

### Vorteile der Erfindung

Die Erfindung basiert im wesentlichen auf der Erkenntnis, dass eine flexible und an die jeweiligen Bedingungen anpassbare Bahnspannungsregelung bzw. -einstellung für eine Wicklereinrichtung bereitstellbar ist, wenn online, d.h. während der Produktion, von einer ersten Bahnspannungsvorgabemethode zu einer zweiten Bahnspannungsvorgabemethode umgeschaltet wird. Der Begriff "Vorgabemethode" umfasst sowohl Regel- als auch Einstellmethoden.

Damit kann, beispielsweise durch Umschaltung in Abhängigkeit vom Material, die Regelstruktur besonders gut auf das Warenbahnmaterial abgestimmt werden. Insbesondere bei Produktionen mit fliegendem Rollenwechsel können besondere Vorteile erzielt werden. Zweckmäßigerweise wird dazu während der normalen Produktion eine Bahnspannungsvorgabe ohne Tänzer verwendet. Vor dem Rollenwechsel wird auf eine Tänzerlagevorgabe umgeschaltet, um die Störung, die durch den Rollenwechsel verursacht wird, besonders effektiv ausgleichen zu können. Nach erfolgtem Rollenwechsel wird schließlich wieder von der Tänzerlagevorgabe zu der ursprünglichen Bahnspannungsvorgabe zurückgeschaltet.

Ebenso kann auf vorteilhafte Weise bei einem Wechsel zu einem Material mit höherem Elastizitätsmodul (steiferes Material) von einer Drehzahlvorgabe zu einer Antriebsmomentvorgabe umgeschaltet werden. Bei einem Wechsel zu einem Material mit niedrigerem Elastizitätsmodul (weicheres Material) wird umgekehrt von einer Antriebsmomentvorgabe zu einer Drehzahlvorgabe umgeschaltet. Somit kann bei einem Materialwechsel die jeweils optimale Vorgabe-, d.h. Regelungs- oder Einstellungsmethode ausgewählt werden.

Eine erfindungsgemäße Recheneinheit, z.B. ein Steuergerät einer Druckmaschine, ist, insbesondere programmtechnisch, dazu eingerichtet, ein erfindungsgemäßes Verfahren durchzuführen.

Auch die Implementierung der Erfindung in Form von Software ist vorteilhaft, da dies besonders geringe Kosten ermöglicht, insbesondere wenn eine ausführende Recheneinheit noch für weitere Aufgaben genutzt wird und daher ohnehin vorhanden ist. Geeignete Datenträger zur Bereitstellung des Computerprogramms sind insbesondere Disketten, Festplatten, Flash-Speicher, EEPROMs, CD-ROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Die Erfindung ist anhand eines Ausführungsbeispiels in der Zeichnung schematisch dargestellt und wird im Folgenden unter Bezugnahme auf die Zeichnung ausführlich beschrieben.

### Figurenbeschreibung

- Figur 1: zeigt schematisch eine Wicklereinrichtung mit einer Tänzerlageregelung.
- Figur 2: zeigt die Wicklereinrichtung gemäß Figur 1, nachdem eine Umschaltung zu einer Drehzahlvorgabemethode stattgefunden hat.

Die Figuren 1 und 2 werden zusammenhängend und übergreifend beschrieben, wobei gleiche Elemente mit gleichen Bezugszeichen versehen sind. In den Figuren 1 und 2 ist eine Wicklereinrichtung 100 gezeigt, die gemäß einer bevorzugten Ausführungsform der Erfindung unter Anwendung unterschiedlicher Bahnspannungsvorgabemethoden betrieben werden kann. Im Folgenden soll erläutert werden, wie beispielsweise nach einem fliegenden Rollenwechsel von einer Tänzerlagevorgabe, wie sie in Figur 1 dargestellt ist, zu einer Drehzahlvorgabe, wie sie in Figur 2 dargestellt ist, umgeschaltet wird.

Die Wicklereinrichtung 100 weist eine Wickelachse 101 auf, auf die eine Warenbahn 102 aufgewickelt wird. Es versteht sich, dass die Erfindung ebenso bei einem Abwickelvorgang anwendbar ist. Die Wicklereinrichtung 100 weist einen Tänzer 110 zum Vorgeben einer Bahnspannung sowie eine Kraftmessdose 120 zum Erfassen der Bahnspannung auf. Der von der Kraftmessdose 120 erfasste Bahnspannungswert wird an ein Steuergerät 130 übermittelt, welches zur Bahnspannungsregelung vorgesehen ist. Das Steuergerät 130 steuert einen Tänzerantrieb 111 an, der beispielsweise pneumatisch einen bestimmten Druck auf den Tänzer 110 ausübt. Die Tänzerlage wird von einem Tänzerlageregler 131 detektiert, der auf dieser Grundlage die Drehzahl oder das Antriebsmoment der Antriebsachse 101 vorgibt bzw. regelt. Es versteht sich, dass der Bahnspannungsregler 130 und der Tänzerregler 131 auch in einem gemeinsamen Steuergerät verkörpert sein können.

Es ist erkennbar, dass die Tänzerlageregelung eine Vielzahl von Elementen erfordert und deshalb für den herkömmlichen Betrieb als überdimensioniert anzusehen ist. Der wesentliche Vorteil der Tänzerlageregelung besteht in der Möglichkeit, insbesondere bei einem fliegenden Rollenwechsel die durch den Rollenwechsel hervorgerufene Störung im Bahnspannungsverhalten durch das im Tänzer gespeicherte Bahnmaterial aufzufangen und Schäden an der Warenbahn zu vermeiden. Nach dem erfolgten Rollenwechsel ist oftmals eine Drehzahlregelung praktikabler. Gemäß der vorliegenden Ausführungsform der Erfindung wird daher nach dem erfolgten Rollenwechsel zu einer Drehzahl- oder Antriebsmomentvorgabe (Regelung), wie sie anhand Figur 2 dargestellt ist, umgeschaltet.

Bei der Online-Umschaltung auf den tänzerfreien Betrieb wird zunächst der Tänzerlagesollwert auf einen Wert gestellt, der dem Tänzeranschlag entspricht. Wie in Figur 2 dargestellt, ist der Tänzer 110 bspw. am oberen Anschlag fixiert. Nach Erreichen des Tänzeranschlags wird mit der Struktur- bzw. Methodenumschaltung begonnen. Dabei wird gleichzeitig der Tänzerdruck reduziert, da nach der Umschaltung die Bahnspannung nicht mehr durch den Tänzerdruck vorgegeben wird. Nach der Umschaltung wird der Bahnspannungsregler 130 auf Grundlage der von der Kraftmessdose 120 erfassten Bahnspannung die Drehzahl oder das Antriebselement der Achse 101 regeln.

Die Strukturumschaltung während des Produktionsbetriebes erfolgt zweckmäßigerweise derart, dass zum Zeitpunkt der Umschaltung keine Sprünge im Regelkreis auftreten. Beispielsweise wird bei einem PID-Regler bei einer Kraftmessdosen-Struktur mit Vorgabe eines Antriebsmomentes das momentane Antriebsmoment ausgelesen und der I-Anteil des Reglers so vorgegeben, dass nach der Umschaltung dasselbe Soll- Drehmoment am Reglerausgang erscheint. Bei einer Kraftmessdosen-Struktur mit Vorgabe einer Antriebsdrehzahl wird zweckmäßigerweise die momentane Antriebsdrehzahl ausgelesen und der I-Anteil des Reglers so vorgegeben, dass nach der Umschaltung dieselbe Soll-Drehzahl am Reglerausgang erscheint. Auch eine Umschaltung auf eine Tänzerlagevorgabe kann auf vergleichbare Weise erfolgen, indem der I-Anteil entsprechend der Ist-Drehzahl vorgegeben wird.

Bei einer Umschaltung von einer Drehzahlvorgabe auf eine Tänzerlagevorgabe kann der Tänzerlagesollwert beispielsweise in die Tänzermitte gesetzt und mit der regelungstechnischen Umschaltung auch gleichzeitig der Tänzerdruck entsprechend eingestellt werden. Alternativ kann auch anstelle eines Fahrens auf den Tänzeranschlag eine mechanische Fixierung des Tänzers, z. B. mittels einer mechanischen Bremse, an anderer Stelle, beispielsweise in der Tänzermitte, erfolgen. Bei dieser Ausgestaltung muss der Tänzer vorteilhaft nicht erst an den Anschlag gefahren bzw. später in die Mittelstellung zurückgefahren werden.

## Patentansprüche

1. Verfahren zum Betreiben einer Wicklereinrichtung (100) einer Bearbeitungsmaschine zum Bearbeiten einer Warenbahn (102),
wobei eine Wicklereinrichtung (100) zum Auf- oder Abwickeln der Warenbahn (102) vorgesehen ist,
wobei die Wicklereinrichtung (100) zur Vorgabe einer Bahnspannung betrieben wird, wobei während der Bearbeitung der Warenbahn (102) vor und/oder nach einem Materialwechsel von einer ersten Bahnspannungsvorgabemethode zu einer zweiten Bahnspannungsvorgabemethode umgeschaltet wird.

2. Verfahren nach Anspruch 1, wobei die erste und/oder zweite Bahnspannungsvorgabemethode aus der Gruppe umfassend eine Regelung und Einstellung einer Tänzerlage, einer Drehzahl und eines Antriebsmoments ausgewählt ist.

3. Verfahren nach Anspruch 1 oder 2, wobei vor und/oder nach einem fliegenden Rollenwechsel von der ersten Bahnspannungsvorgabemethode zu der zweiten Bahnspannungsvorgabemethode umgeschaltet wird.

4. Verfahren nach Anspruch 3, wobei vor einem fliegenden Rollenwechsel zu einer Tänzerlagevorgabemethode umgeschaltet wird.

5. Verfahren nach Anspruch 3 oder 4, wobei nach einem fliegenden Rollenwechsel von einer Tänzerlagevorgabemethode umgeschaltet wird.

6. Verfahren nach Anspruch 5, wobei vor dem Umschalten der Tänzer (110) fixiert wird.

7. Verfahren nach einem der vorstehenden Ansprüche, wobei bei einem Wechsel zu einem Material mit geringerem Elastizitätsmodul zu einer Drehzahlvorgabemethode umgeschaltet wird.

8. Verfahren nach einem der vorstehenden Ansprüche, wobei bei einem Wechsel zu einem Material mit größerem Elastizitätsmodul zu einer Antriebsmomentvorgabemethode umgeschaltet wird.

9. Recheneinheit, die dazu eingerichtet ist, ein Verfahren nach einem der vorstehenden Ansprüche durchzuführen.

## Claims

1. Method for operating a winding device (100) of a processing machine for processing a material web (102),
wherein a winding device (100) is provided to wind up or unwind the material web (102),
wherein the winding device (100) is operated so as to specify a web tension,
wherein, during the processing of the material web (102), a switch is made from a first web tension specification method to a second web tension specification method before and/or after a change in the material.

2. Method according to Claim 1, wherein the first and/or second web tension specification method is selected from the group comprising control and setting of a dancer position, of a rotational speed and of a drive torque.

3. Method according to Claim 1 or 2, wherein a switch is made from the first web tension specification method to the second web tension specification method before and/or after a flying reel change.

4. Method according to Claim 3, wherein a switch to a dancer position specification method is made before a flying reel change.

5. Method according to Claim 3 or 4, wherein a switch from a dancer position specification method is made after a flying reel change.

6. Method according to Claim 5, wherein the dancer (110) is fixed before the switchover.

7. Method according to one of the preceding claims, wherein a switch to a rotational speed specification method is made during a change to a material with a lower modulus of elasticity.

8. Method according to one of the preceding claims, wherein a switch to a drive torque specification method is made during a change to a material with a greater modulus of elasticity.

9. Computing unit which is equipped to carry out a method according to one of the preceding claims.

## Revendications

1. Procédé pour faire fonctionner une enrouleuse (100) d'une machine de traitement pour le traitement d'une bande de matière (102),
dans lequel il est prévu une enrouleuse (100) pour l'enroulement et le déroulement de la bande de matière (102),
dans lequel on fait fonctionner l'enrouleuse (100) pour la prédétermination d'une tension de bande,
dans lequel, pendant le traitement de la bande de matière (102) avant et/ou après un changement de matière, on commute d'une première méthode de prédétermination de la tension de bande à une deuxième méthode de prédétermination de la tension de bande.

2. Procédé selon la revendication 1, dans lequel la première et/ou la deuxième méthode de prédétermination de la tension de bande est sélectionnée dans le groupe comprenant une régulation et un réglage d'une position d'un rouleau de tension, d'une vitesse de rotation et d'un couple d'entraînement.

3. Procédé selon la revendication 1 ou 2, dans lequel on commute de la première méthode de prédétermination de la tension de bande à la deuxième méthode de prédétermination de la tension de bande avant et/ou après un changement de rouleau au vol.

4. Procédé selon la revendication 3, dans lequel on commute à une méthode de prédétermination de la position d'un rouleau de tension avant un changement de rouleau au vol.

5. Procédé selon la revendication 3 ou 4, dans lequel on commute à une méthode de prédétermination de la position d'un rouleau de tension après un changement de rouleau au vol.

6. Procédé selon la revendication 5, dans lequel on fixe le rouleau de tension (110) avant la commutation.

7. Procédé selon l'une quelconque des revendications précédentes, dans lequel on commute à une méthode de prédétermination de la vitesse de rotation lors d'un changement pour une matière avec un module d'élasticité plus faible.

8. Procédé selon l'une quelconque des revendications précédentes, dans lequel on commute à une méthode de prédétermination du couple d'entraînement lors d'un changement pour une matière avec un module d'élasticité plus élevé.

9. Unité de calcul, qui est conçue en vue d'exécuter un procédé selon l'une quelconque des revendications précédentes.
